# EUROPÄISCHE PATENTSCHRIFT

(11) **EP 0 264 715 B1**
(45) Veröffentlichungstag und Bekanntmachung des Hinweises auf die Patenterteilung: **03.10.1990**
(21) Anmeldenummer: 87114618.9
(22) Anmeldetag: 07.10.1987
(51) Int. Cl.: A44B 19/40, A44B 19/52

(54) **Reissverschluss und Verfahren zu dessen Herstellung**
Slide fastener and method for manufacturing the same
Fermeture à glissière et son procédé de fabrication

(30) Priorität: 07.10.1986 DE 3634162
(43) Veröffentlichungstag der Anmeldung: 27.04.1988
(73) Patentinhaber: Ries GmbH, D-8034 Germering (DE)
(72) Erfinder: Spindler, Siegfried W., D-8913 Schondorf (DE)
(74) Vertreter: Lehn, Werner, Dipl.-Ing.

(56) Entgegenhaltungen:
- CH-A- 340 464
- CH-A- 551 770
- DE-A- 1 760 040
- DE-A- 1 934 330
- DE-A- 2 115 061
- DE-B- 1 271 446
- FR-A- 1 234 169
- US-A- 4 271 871

## Beschreibung

Die Erfindung bezieht sich auf einen Reißverschluß mit aus je einem fortlaufenden Kunststoffstrang gebildeten Kuppelgliederreihen, bei dem
- der Kunststoffstrang in ein S-förmiges Mäanderprofil gelegt ist,
- das Mäanderprofil beidseitig seiner Mittellängsachse mit streifenförmigen Flächengebilden verbunden ist, und
- das Mäanderprofil zur Bildung der Kuppelglieder um seine Mittellängsachse derart gefaltet ist, daß die streifenförmigen Flächengebilde vorderkantendeckend flächig aufeinanderliegen, sowie auf ein Verfahren zur Herstellung eines derartigen Reißverschlusses.

Reißverschlüsse, deren Kuppelgliederreihen aus einem fortlaufenden Kunststoffstrang bestehen, werden üblicherweise so hergestellt, daß der Kunststoffstrang (Monofil) zu einer Schraubenwendel verformt oder in die Form eines längsgefalteten Mäanders gebracht, mit Kuppelnocken versehen und an je einem Tragband pro Seite durch Annähen oder Anweben befestigt wird.

Weiter sind Reißverschlüsse bekannt, deren Schraubenwendel beim Webvorgang für das Tragband dadurch gebildet wird, daß der Kunststoffstrang als Schußfaden (auf einem traditonellen Schiffchenwebstuhl) eingebracht wird.

Nach einem anderen Verfahren wird die Schraubenwendel auf einem Nadelwebstuhl hergestellt, wobei die Schraubenwendel als zusätzlicher Schußfaden an der Webstelle durch Wickeln um einen Dorn hergestellt wird. Es entstehen dabei sehr funktionstüchtige Reißverschlüsse, jedoch wird die für die Wirtschaftlichkeit kritische Arbeitsgeschwindigkeit der Webstühle erheblich herabgesetzt.

Durch die DE-B 1 271 446 ist ein Reißverschluß der eingangs beschriebenen Art bekannt geworden, bei dem der Kunststoffstrang selbst die einzigen Schußfäden der gewebten streifenförmigen Flächengebilde darstellt und darüber hinaus zwischen den Flächengebilden jeweils drei Querschnittsverformungen aufweist.

Durch die DE-U 1 809 515 ist bekannt geworden, zur Herstellung der Kuppelgliederreihen eines Reißverschlusses jeweils zwei Gewebestreifen durch ein S-förmiges Mäanderprofil aus einem Kunststoffstrang schußfadenartig derart miteinander zu verbinden, daß der Kunststoffstrang über die gesamte Breite der Gewebestreifen verläuft. Nach dem Aufeinanderfalten der beiden schmalen Gewebestreifen muß die aus diesen und dem Mäanderprofil bestehende Kuppelgliederreihe dann noch auf einem eigenen Tragband befestigt werden.

Es ist ferner bekannt geworden, auf einem Nadelwebstuhl einen Kunststoffstrang als Kettfaden zwischen den kurzen Schenkeln eines Bandes mit Y-förmigem Querschnitt als Mäander zu verlegen und diesen anschließend um seine Längsachse zu falten. Dieser Reißverschluß weist den Nachteil auf, daß die Kuppelgliederreihe nur lose in das Tragband eingehängt und nicht befestigt ist, was die Funktionsfähigkeit stark einschränkt. Praktisch haben sich solche Reißverschlüsse als unbrauchbar erwiesen.

Ein weiterer Nachteil aller bekannten Reißverschlüsse besteht darin, daß die Färbung der endlosen Reißverschlußketten als Stückfärbung - z.B. auf Spulen oder "Bomber" gewickelt - erfolgen muß. Das für bandförmige Textilien entwickelte, wirtschaftlich und färbetechnisch günstigere Kontinue-Färbeverfahren kann deshalb nicht angewendet werden, weil das bereits mit dem Tragband verbundene Schließprofil durch die notwendigen Quetschwalzen zwischen den Färbekammern deformiert wird. Die Quetschwalzen können auch nicht mit Ausnehmungen für das Schließprofil versehen werden, da sonst Farbflotte von einem Bad in das nächste verschleppt und die Färbung unzuverlässig und unwirtschaftlich wird.

Der Erfindung liegt die Aufgabe zugrunde, einen Reißverschluß der eingangs beschriebenen Art sowie ein Verfahren zu dessen Herstellung zu schaffen, welche die beschriebenen Nachteile vermeiden; insbesondere soll sich der Reißverschluß besonders schnell und wirtschaftlich herstellen lassen, hohe Funktionstüchtigkeit aufweisen und die Färbung in Kontinue-Färbeanlagen mit Quetschwalzen gestatten.

Diese Aufgabe wird mit einem Reißverschluß der eingangs beschriebenen Art erfindungsgemäß dadurch gelöst,
- daß die streifenförmigen Flächengebilde Streifen von textilen Gewirken sind,
- daß die Streifen von textilen Gewirken Tragbänder bilden,
- daß die Streifen von textilen Gewirken je zwei eng benachbarte Randmaschenstäbchen aufweisen, deren Abstand zueinander kleiner als der der übrigen Maschenstäbchen der Gewirke ist,
- und daß das Mäanderprofil schußfadenartig in die Maschen der Randmaschenstäbchen der Streifen von textilen Gewirken eingelegt ist.

Vorteilhaft ist das Mäanderprofil in jede zweite Masche der Randmaschenstäbchen schußfadenartig eingelegt.

Die beiden Streifen von textilen Gewirken können gleiche oder unterschiedliche Breiten haben.

Vorteilhaft sind die beiden Streifen von textilen Gewirken durch Nähen, Kleben oder Ultraschallschweißen miteinander verbunden.

Ein Verfahren zur Herstellung eines Reißverschlusses mit Kuppelgliederreihen aus einem S-förmigen, aus einem fortlaufenden Kunststoffstrang gebildeten, mit streifenförmigen Flächengebilden verbundenen, um seine Mittellängsachse zurückgefalteten Mäanderprofil ist zur Lösung der erfindungsgemäßen Aufgabe dadurch gekennzeichnet, daß auf einer Häkelgalon-, Wirk- oder Raschelmaschine
- zwei Streifen von textilen Gewirken parallel und mit Abstand zueinander mit je zwei eng benachbarten Randmaschenstäbchen, deren Abstand zueinander kleiner als der der übrigen Maschenstäbchen der Gewirke ist, hergestellt werden,
- und gleichzeitig der fortlaufende Kunststoffstrang S-förmig als Schußfaden in die offenen Maschen der Randmaschenstäbchen eingelegt wird, und daß anschließend zur Bildung des Tragbandes
- die beiden Streifen von textilen Gewirken durch Zurückfalten des S-förmig verlegten Kunststoffstranges entlang einer zwischen den Streifen von textilen Geweben verlaufenden Mittellängsachse aufeinandergelegt werden.

Vorteilhaft kann der fortlaufende Kunststoffstrang in jede zweite offene Masche der Randmaschenstäbchen eingelegt werden.

Vorteilhaft wird der Kunststoffstrang an jedem der beiden Streifen von textilen Gewirken in jeweils mehrere nebeneinanderliegende offene Maschen eingelegt.

Die beiden Streifen aus textilen Gewirken mit dem S-förmig verlegten Kunststoffstrang können besonders vorteilhaft vor dem Zurückfalten auf einer Kontinue-Färbeanlage eingefärbt werden.

Eine Weiterbildung des erfindungsgemäßen Verfahrens besteht darin, daß die beiden aufeinanderliegenden Streifen von textilen Gewirken durch Nähen, Kleben oder Ultraschallschweißen miteinander verbunden werden.

Die Erfindung ist im folgenden an Ausführungsbeispielen und anhand der Zeichnungen näher erläutert. In den Zeichnungen zeigen
Fig. 1 eine Draufsicht auf einen Ausschnitt aus zwei textilen Gewirkestreifen, die durch einen S-förmig als Schußfaden verlegten Kunststoffstrang miteinander verbunden sind,
Fig. 2 eine Draufsicht wie in Fig. 1, mit zusammengedrückten Verbreiterungen des Kunststoffstranges in der Mitte des maschenfreien Bereiches,
Fig. 3 eine perspektivische Darstellung eines Ausschnitts aus einer Reißverschlußkette nach dem Falten des S-förmig verlegten Kunststoffstranges mit gleichbreiten Gewirkestreifen, und
Fig. 4 eine perspektivische Darstellung wie in Fig. 3, jedoch mit unterschiedlich breiten Gewirkestreifen.

Die Herstellung des erfindungsgemäßen Reißverschlusses kann auf jeder geeigneten Häkelgalon- oder Schußwirkmaschine (Raschelmaschine) erfolgen. Ein fortlaufender Kunststoffstrang 1 wird dabei mittels eines Schußfadenlegers bei der Maschenbildung so als Schußfaden eingebracht, daß zwei mittels weiterer, textiler Schuß- und Häkelfäden gebildete Gewirke 2, 2a durch den Kunststoffstrang verbunden werden.

Durch geeignete Steuerung des Fadenlegers entsteht ein S-förmiges, flaches Mäanderprofil als Verbindung zweier Gewirke, wobei der Kunststoffstrang an jedem der beiden Gewirke in mindestens eine, vorzugsweise jedoch mehrere nebeneinanderliegende Maschen 3 eingelegt und so mit beiden Gewirken fest verbunden ist.

Der Fadenleger für den Kunststoffstrang bewegt sich von einem zum anderen Anschlag, legt dabei den Kunststoffstrang als Schüßfaden in je mindestens eine der noch offenen Maschen an den Randbereichen der beiden entstehenden textilen Gewirke ein und verbleibt dort bis zum Abschluß der Maschenbildung und der Weiterbewegung der Gewirke in Arbeitsrichtung. Je nach der gewünschten Längsteilung des S-förmigen Mäanderprofils wird der Schußfadenleger für den Kunststoffstrang schon bei der nächsten oder erst bei einer späteren Maschenbildung zum Ausgangspunkt'zurückgeführt und dabei der Kunststoffstrang wieder in die im Randbereich angeordneten Maschen der beiden textilen Gewirke eingelegt.

Der zwischen zwei gewirkte Bänder als Verbindung S-förmig verlegte Kunststoffstrang wird vorzugsweise jeweils in der Mitte des maschenfreien Bereiches mittels Prägewalzen oder Stempeln in einem schmalen Bereich zusammengedrückt, so daß eine Abflachung des Querschnitts und gleichzeitig eine Verbreiterung 4 quer zur Längsachse des Kunststoffstranges entstehen. Der S-förmig verlegte Kunststoffstrang wird anschließend oder gleichzeitig mit dem Prägevorgang quer zu seiner Längsachse um 180_{°} so zurückgebogen, daß die Prägestelle im Scheitelpunkt liegt und die beiden Gewirke aufeinanderliegen.

Die Gewirke können anschließend noch durch Wärme- oder Ultraschallbehandlung oder durch andere geeignete Maßnahmen dauerhaft miteinander zu einem Tragband verbunden werden.

Jeweils zwei derartige Streifen bilden einen Reißverschluß, wobei die Kuppelglieder durch die Schenkel der gefalteten S-förmigen Mäanderprofile und die Tragbänder durch die aufeinanderliegenden Gewirke gebildet werden.

Vor dem Arbeitsgang des Prägens und Faltens kann das Halbfabrikat in der Form flacher, bandförmiger Gewirke mit einem ebenfalls noch flach liegenden S-förmigen Kunststoffstrang problemlos auf Kontinue-Färbeanlagen bearbeitet werden.

Dadurch, daß die Tragbänder aus jeweils zwei Lagen Gewirke anstelle einer Lage Gewebe oder Gewirke pro Seite wie bei bekannten Reißverschlüssen gebildet werden, entstehen keine Nachteile bezüglich der Wirtschaftlichkeit des erfindungsgemäßen Reißverschlusses, da die beiden Lagen 2, 2a entsprechend weitmaschiger ausgeführt werden können. Es ergibt sich sogar der zusätzliche Vorteil, daß durch die gegenüber einer einlagigen Ausführung um bis zum doppelten Wert vergrößerte Maschenteilung wesentlich stärkere Häkelnadeln verwendet werden können, mit den entsprechend positiven Auswirkungen auf Verschleiß, Standfestigkeit und Arbeitsgeschwindigkeit.

In einer weiteren Ausführung des erfindungsgemäßen Reißverschlusses erhalten die beiden, mittels eines S-förmig verlegten Kunststoffstranges verbundenen textilen Gewirke unterschiedliche Breiten. Nach dem Falten des Mäanderprofils entsteht nur in dem Randbereich des Tragbandes eine doppelte Gewirkelage, die die Kuppelgliederreihe trägt.

Bei dieser Ausführung muß der schmalere Gewirkestreifen mit dem breiteren sicher verbunden werden, um ein Auffalten der Kuppelgliederreihe unter Belastung zu vermeiden. Dies kann z.B. durch eine Längsnaht oder durch Verkleben, z.B. mittels einer thermoplastischen Masse, oder mittels Ultraschallschweißen - sofern die Gewirke aus thermoplastischem Garn bestehen - erfolgen.

## Patentansprüche

1. Reißverschluß mit aus je einem fortlaufenden Kunststoffstrang gebildeten Kuppelgliederreihen, bei dem
- der Kunststoffstrang in ein S-förmiges Mäanderprofil gelegt ist,
- das Mäanderprofil beidseitig seiner Mittellängsachse mit streifenförmigen Flächengebilden verbunden ist, und
- das Mäanderprofil zur Bildung der Kuppelglieder um seine Mittellängsachse derart gefaltet ist, daß die streifenförmigen Flächengebilde vorderkantendeckend flächig aufeinanderliegen,
dadurch gekennzeichnet,
- daß die streifenförmigen Flächengebilde Streifen von textilen Gewirken (2, 2a) sind,
- daß die Streifen von textilen Gewirken (2, 2a) Tragbänder bilden,
- daß die Streifen von textilen Gewirken (2, 2a) je zwei eng benachbarte Randmaschenstäbchen aufweisen, deren Abstand zueinander kleiner als der der übrigen Maschenstäbchen der Gewirke ist,
- und daß das Mäanderprofil schußfadenartig in die Maschen (3) der Randmaschenstäbchen der Streifen von textilen Gewirken (2, 2a) eingelegt ist.

2. Reißverschluß nach Anspruch 1, dadurch gekennzeichnet, daß das Mäanderprofil in jede zweite Masche (3) der Randmaschenstäbchen schußfadenartig eingelegt ist.

3. Reißverschluß nach Anspruch 1 oder 2, dadurch gekennzeichnet, daß die beiden Streifen von textilen Gewirken (2, 2a) unterschiedliche Breiten haben.

4. Reißverschluß nach Anspruch 1, 2 oder 3, dadurch gekennzeichnet, daß die beiden Streifen von textilen Gewirken (2, 2a) durch Nähen, Kleben oder Ultraschallschweißen miteinander verbunden sind.

5. Verfahren zur Herstellung eines Reißverschlusses mit Kuppelgliederreihen aus einem S-förmigen, aus einem fortlaufenden Kunststoffstrang gebildeten, mit streifenförmigen Flächengebilden verbundenen, um seine Mittellängsachse zurückgefalteten Mäanderprofil, dadurch gekennzeichnet, daß auf einer Häkelgalon-, Wirk- oder Raschelmaschine
- zwei Streifen von textilen Gewirken parallel und mit Abstand zueinander mit je zwei eng benachbarten Randmaschenstäbchen, deren Abstand zueinander kleiner als der der übrigen Maschenstäbchen der Gewirke ist, hergestellt werden,
- und gleichzeitig der fortlaufende Kunststoffstrang S-förmig als Schußfaden in die offenen Maschen der Randmaschenstäbchen eingelegt wird, und daß anschließend zur Bildung des Tragbandes
- die beiden Streifen von textilen Gewirken durch Zurückfalten des S-förmig verlegten Kunststoffstranges entlang einer zwischen den Streifen von textilen Geweben verlaufenden Mittellängsachse aufeinandergelegt werden.

6. Verfahren nach Anspruch 5, dadurch gekennzeichnet, daß der fortlaufende Kunststoffstrang in jede zweite offene Masche der Randmaschenstäbchen eingelegt wird.

7. Verfahren nach Anspruch 5 oder 6, dadurch gekennzeichnet, daß der Kunststoffstrang an jedem der beiden Streifen von textilen Gewirken in jeweils mehrere nebeneinanderliegende offene Maschen eingelegt wird.

8. Verfahren nach Anspruch 5, 6 oder 7, dadurch gekennzeichnet, daß die beiden Streifen von textilen Gewirken mit dem S-förmig verlegten Kunststoffstrang vor dem Zurückfalten auf einer Kontinue-Färbeanlage eingefärbt werden.

9. Verfahren nach einem der Ansprüche 5 bis 8, dadurch gekennzeichnet, daß die beiden aufeinanderliegenden Streifen von textilen Gewirken durch Nähen, Kleben oder Ultraschallschweißen miteinander verbunden werden.

## Claims

1. Zip fastener with coupling member rows formed of one continuous plastic strand each, in which
- the plastic strand is folded into an S-shaped meandering profile,
- the meandering profile on both sides of its longitudinal centre axis is connected to strip-like flat-shaped structures, and
- for forming the coupling members the meandering profile is folded about its longitudinal centre axis in such a way that the strip-like flat-shaped structures are superimposed on top of each other with their leading edges being aligned,
characterised in
- that the strip-like flat-shaped structures are strips of knitted textile fabrics (2, 2a),
- that the strips of knitted textile fabrics (2, 2a) form carrying tapes,
- that the strips of knitted textile fabrics (2, 2a) each have two edge wales tightly adjacent to each other, whose distance from each other is smaller than that of the other wales in the knitting, and
- that the meandering profile is inserted in weft- like manner in the loops of the edge wales of the strips of the knitted textile fabrics (2, 2a).

2. Zip fastener according to claim 1, characterised in that the meandering profile is inserted in weft-thread manner in each alternate loop (3) of the edge wales.

3. Zip fastener according to claim 1 or 2, characterised in that the two strips of knitted textile fabrics (2, 2a) have different widths.

4. Zip fastener according to claim 1, 2 or 3, characterised in that the two strips of knitted textile fabrics (2, 2a) are connected with each other by sewing, bonding, or ultrasonic welding.

5. A process for the manufacture of a zip fastener with coupling member rows from an S-shaped meandering profile made from a continuous plastic strand, folded back over its longitudinal centre axis, connected with flat-shaped structures, characterised in that on a crochet balloon, knitting or Ra- schel machine
- two strips of knitted textile fabric, running parallel and spaced apart, are produced with two edge wales tightly adjacent to each other whose distance from each other is smaller than the other mesh wales of the knitted fabric,
- and at the same time the continuous plastic strand is inserted as a weft thread in S-shaped manner in the open loops of the edge wales, and that subsequently for forming the carrying tape
- the two strips of knitted textile fabric are superimposed upon each other by folding back the S-shaped plastic strand along a longitudinal centre axis extending between the strips of knitted textile fabric.

6. Method according to claim 5, characterised in that the continuous plastic strand is inserted into each alternate open loop of the edge wales.

7. Method according to claim 5 or 6, characterised in that the plastic strand of each of the two strips of knitted textile fabrics is inserted into a plurality of adjacent open loops, respectively.

8. Method according to claim 5, 6 or 7, characterised in that the two strips of knitted textile fabrics with the S-shaped plastic strand, prior to being folded back, are dyed in a continuous dyeing installation.

9. Method according to one of the claims 5 to 8, characterised in that the two superimposed strips of knitted textile fabrics are connected with each other by sewing, bonding, or ultrasonic welding.

## Revendications

1. Fermeture à glissière composée de rangées d'éléments associés formées chacune d'un brin de plastique continu, où
- le brin de plastique prend la forme d'un profil en zigzags,
- le profil en zigzag est relié de part et d'autre de son axe longitudinal médian à deux structures plates en forme de bande, et
- le profil en zigzag, pour former les éléments associés, est plié sur son axe longitudinal médian de telle manière que les structures plates en forme de bande se superposent en s'alignant sur le bord antérieur, caractérisée
- en ce que les structures plates en forme de bande sont des bandes de textile tricoté (2, 2a),
- en ce que les bandes de textile tricoté (2, 2a) constituent les rubans porteurs,
- en ce que les bandes de textile tricoté (2, 2a) présentent deux colonnes marginales de mailles étroitement rapprochées, dont l'écartement est moindre que celui des autres colonnes de mailles du ruban,
- et en ce que le profil en zigzag est intégré comme un fil de trame dans les mailles (3) des colonnes marginales des bandes de textile tricoté (2, 2a).

2. Fermeture à glissière selon la revendication 1, caractérisée en ce que le profil en zigzag est inséré à la manière d'un fil de trame dans une maille (3) sur deux des colonnes de mailles marginales.

3. Fermeture à glissière selon la revendication 1 ou 2, caractérisée en ce que les deux bandes de textile tricoté (2, 2a) sont de largeurs différentes.

4. Fermeture à glissière selon la revendication 1, 2 ou 3, caractérisée en ce que les deux bandes de textile tricoté (2, 2a) sont reliées ensemble par couture, collage ou soudage aux ultrasons.

5. Procédé de fabrication d'une fermeture à glissière avec rangées d'éléments associés constituées d'un profil en zigzag fabriqué à partir d'un monofil en plastique continu en forme de S relié à des structures plates en forme de bande et replié sur son axe longitudinal, caractérisé en ce que, sur une machine à crochets pour galons, un métier à tricot ou un métier Rachel,
- sont fabriquées parallèlement et séparément deux bandes de textile tricoté présentant chacune deux colonnes marginales de mailles étroitement rapprochées, dont l'écartement est inférieur à celui des autres colonnes de mailles du tricot,
- et en ce que, simultanément, le monofil de plastique continu est inséré en forme de S comme fil de trame dans les mailles ouvertes des colonnes marginales de mailles,
et en ce que, finalement, pour former le ruban porteur,
- les deux bandes de textile tricoté sont superposées en repliant le brin de plastique en forme de S suivant un axe longitudinal médian passant entre les deux bandes de textile tricoté.

6. Procédé selon la revendication 5, caractérisé en ce que le monofil plastique continu est inséré dans une maille sur deux des colonnes de mailles marginales.

7. Procédé selon la revendication 5 ou 6, caractérisé en ce que le monofil plastique est inséré sur chacune des deux bandes de textile tricoté dans plusieurs mailles ouvertes juxtaposées.

8. Procédé selon la revendication 5, 6 ou 7, caractérisé en ce que les deux bandes de textile tricoté avec le monofil plastique en forme de S sont traitées sur une installation de teinture en continu avant le repliage.

9. Procédé selon l'une des revendications 5 à 8, caractérisé en ce que les deux bandes de textile tricoté superposées sont reliées ensemble par couture, collage ou soudage aux ultrasons.
